# DEMANDE DE BREVET EUROPEEN

(11) **EP 0 012 086 A1**
(43) Date de publication de la demande: **11.06.1980**
(21) Numéro de dépôt: 79400935.7
(22) Date de dépôt: 30.11.1979
(51) Int. Cl.: B63B 21/52, G01C 13/00

(54) **Bouée de signalisation**

(30) Priorité: 01.12.1978 FR 7834302
(71) Demandeur: SOMETRAM(Société Méditerranéenne d'étude et de travaux à la Mer), F-13609 Aix en Provence (FR)
(72) Inventeur: Barnier, Philippe, F-22120 Yffiniac (FR)
(74) Mandataire: Moretti, René

(57) **Abrégé**

Bouée de signalisation ou structure flottante, assujettie ou non au fond, et destinée à assurer des tâches variées telles que signalisation, support d'appareils de measureou de captage, comprenant une coque flottante en forme de carène de bateau ayant une enveloppe transversale triangulaire et pas- sédant une dérive lest.

## Description

La présente demanda de brevet d'invention se rapporte à une structure flottante, assujettie ou non au fond, et destinée à assurer des tâches variées telles que :
- Signalisation maritime, fluviale, lacustre, lumineuse ou non.
- Support d'appareils d'hydrographie, d'hydrologie, de météorologie, de repérage radioëlectrique actif ou passif, etc...

La liste ci-dessus n'est pa.s exhaustive.

Dans tout ce qui suit, la structure en question sera désignée sous le nom, communément admis, de "bouée".

Quelle que soit leur vocation (Balisage ou simple support d'appareils divers), les bouées sont le plus souvent exploitées dans des conditions difficiles. L'agitation désc:rdonnée due au vent, à la houle, aux courants, aux variations de hauteur du plan d'eau imposées par la marée ou les crues, aux épaves de toute nature transportées par les fleuves sont autant de causes de ruptures de lignes de mouillage ou de déradages souvent suivis de perte de la bouée.

Beaucoup d'efforts ont été déployés pour améliorer l'efficacité et la tenue des bouées à la mer ou dans les fleuves tout en restant dans les limites raisonnables de poids et de prix.

Ainsi existe-t-il de nombreux types de bouées en ce qui concerne la forme du flotteur qui reste le plus souvent un volume de révolution à axe vertical.

On connait bien, par exemple, les petites bouées en forme de soucoupes admettant un axe de révolution vertical. La ligne de mouillage est fixée au point le plus bas de la partie immergée, au voisinage du centre, alors que le mouillage proprement dit est constitué par les corps-morts ou par les ancres ou par une combinaison des deux. C'est une bouée maniable, et relativement stable.

Son intérêt cependant diminue beaucoup dès qu'elle est mouillée dans des rivières ou fleuves à grand débit, et cela pour deux raisons. La première est que l'angle que forme la ligne de mouillage avec le fond de la carène est aigu, ce qui, en période de gros débit, constitue un piège dans lequel viennent s'amasser les épaves diverses transportées par le fleuve, les troncs et les branches d'arbre en particulier. La ligne de mouillage doit alors encaisser un effort supplémentaire tel que le mouillage proprement dit (corps-morts ou ancres) est entraîné sur le fond : il chasse. Très souvent d'ailleurs, la ligne de mouillage se rompt, la bouée part alors à la dérive, et les chances que l'on a de la récupérer sont faibles. Quant au mouillage, il peut être considéré comme perdu. Or une bouée qui a chassé ou une bouée en dérive est une bouée dangereuse.

Le deuxième inconvénient de ces bouées est que, lorsqu'elles sont mouillées dans les eaux soumises à des courants pouvant atteindre des valeurs importantes, celles du Rhône par exemple, elles tendent à s'animer d'un mouvement grossièrement périodique qui les fait s'immerger puis réapparaître à la surface à la manière d'un marsouin. Les bouées cessent alors de remplir leur rôle et, là encore, la tension supplémentaire imposée à la ligne de mouillage est telle qu'il y-a risque de déradage ou de rupture.

On a donc été amené, pour des raisons évidentes de sécurité et d'économie à dessiner et à mettre à l'épreuve un type de bouée limitant au maximum les inconvénients signalés ci-dessus.

C'est ce nouveau type de bouée qui constitue l'invention faisant l'objet de la présente demande de brevet.

Les figures 1, 2, 3 et 4 ci-jointes montrent ce que sont les caractères de la bouée en question. Ces figures ne sont données que pour faire comprendre l'invention. Elles ne constituent en aucune manière une limitation de cette dernière.

La figure 1 est une vue de la bouée en élévation, la figure 2 une vue en plan, la figure 3 une vue de bout, la figure 4 un schéma en perspective montrant en particulier la position que peuvent occuper les voyants cylindriques ou coniques améliorant la visibilité de la bouée et en facilitant l'identification.

On voit tout de suite :
- Qu'à la carène traditionnelle en forme de volume de révolution, on a substitué une carène en forme de bateau.
- Que la coque est munie d'une dérive formant lest (repère 5 de la figure 1).
- Que le point d'amarrage de la ligne de mouillage (repère 7 de la figure 1) est situé à proximité du point le plus bas de l'étrave.

Le choix d'une carène en forme de bateau permet aux filets liquides de s'écouler harmonieusement le long des flancs. La résistance au courant se trouve ainsi très diminuée de même que se trouvent diminués la tension imposée à la ligne de mouillage et le poids des accessoires de mouillage, ancres ou corps-morts.

Pour des bouées de rivière ou de fleuve, le déplacement est de l'ordre de 80 litres.

Le rapport "longueur de flottaison sur largeur au maître-bau" peut se situer entre 3 et 3,5.

Les essais ont montré que la coque se comporte bien pour des valeurs du rapport (Vitesse du courant sur racine carrée de la longueur de la coque au niveau de la flottaison) comprises entre 1,7 et 2,3.

Pour des valeurs de ce rapport inférieures à 1,7, les effets du courant sur l'ensemble bouée-ligne de mouillage sont moindres que ceux observés sur des bouées traditionnelles.

Pour des valeurs de ce rapport supérieures à 2,3, l'hydro- planage tend à s'instaurer.

Le poids de la dérive-lést peut être choisi entre 3/4 et 1/2 du poids total de la structure.

Le centre de carène peut se situer à l'avant, entre le quart et la moitié de la longueur au niveau de la flottaison, et entre le dixième et la moitié de la hauteur totale de la coque à partir de la surface de flottaison.

Le centre de gravité de l'ensemble coque-dérive peut se situer au voisinage de la médiane longitudinale, et situé à une profondeur variant de la moitié au trois-quart du tirant d'eau.

La direction de la force d'amarrage passe au-dessus du centre de carène tant que le câble reliant la bouée à son mouillage n'est pas tendu, ce qui se produit pour des vitesses telles que la valeur du rapport est inférieur à 1,2. Pour des vitesses supérieures, la direction de cette force passe par le centre de carène puis en dessous de ce dernier lorsque le rapport en question se situe entre 1,7 et 2,3.

Il est facile de vérifier que les formes de la bouée et la position du point d'amarrage permettent un écoulement facile des épaves éventuellement transportées dans la tranche superficielle des eaux. Il n'y a plus accumulation de ces épaves contre la bouée ainsi que cela se produit, on l'a dit plus haut, avec les bouées traditionnelles.

Les dimensions de la bouée sont à déterminer en fonction des conditions locales : agitation du plan d'eau, (vagues et houle), vitesse des courants, etc...

Dans des eaux comme celles du Rhône par exemple, on a utilisé avec succès des bouées d'une longueur de 1,70 m à la flottaison. Elles sont faciles à transporter et à manipuler.

La ligne de mouillage, obligatoirement souple, peut être du câble ou du parafil. Sa longueur devra être au moins égale à deux fois et demie la moyenne des hauteurs d'eau maximales enregistrées.

La coque est réalisée en polyester de 3,5 mm d'épaisseur.

Elle est protégée des chocs et des abordages, à l'étrave par un insert métallique, au niveau du support de dérive, par un insert de bois dur améliorant la fiabilité de la fixation de la dérive. Le liston est renforcé.

Le vide intérieur de la coque peut-être rempli de mousse de polyurétane rendant la bouée insubmersible.

Lorsqu'elle est utilisée en signalisation maritime ou fluviale, elle peut être rendue lumineuse en plaçant un feu coloré ou non au sommet du voyant cylindrique ou conique placé sur la bouée. Cé peut-être un feu électrique alimenté à partir d'une batterie d'accumulateurs ou de piles pouvant être facilement logées dans la coque. La recharge des batteries d'accumulateurs peut-être assurée lorsque la bouée est mouillée dans des rivières ou fleuves à fort courant.

## Revendications

1 - Bouée destinée à assurer la signalisation maritime lumineuse ou non et à supporter des appareils d'hydrographie, d'hydrologie, de météorologie, de repérage radioélectrique actif ou passif, laquelle bouée est caractérisée en ce qu'elle comprend une coque flottante ayant une forme de carène de bateau, laquelle carène est conçue pour des fleuves ou chenaux à courants variables (ou non), grâce à une enveloppe transversale triangulaire et un tirant d'eau de carène maximum à l'étrave ; et en ce qu'elle possède une dérive lest, et un dispositif d'amarrage situé au point le plus bas de la coque.

2 - Bouée selon la revendication 1, caractérisée en ce que le rapport "longueur de flottaison sur largeur au maître-bau" est compris entre 3 et 3,5.

3 - Bouée selon la revendication 1, caractérisée en ce que le centre de carène (centre de gravité du volume immergé) est situé à l'avant entre le quart et la moitié de la longueur de flottaison ; et entre le dixième et la moitié de la hauteur définie par la ligne de flottaison et la ligne d'eau de section nulle de la coque, compté vers le bas à partir de la ligne de flottaison.

4 - Bouée selon la revendication 1, caractérisée en ce que la dérive est fixée sur un support de dérive, lequel support est situé sur les deux tiers arrière de la coque et en ce que le rapport du poids de la dérive et du poids total de la bouée est compris entre les 4/5 et 1/2.

5 - Bouée selon la revendication 1, caractérisée en ce qu'elle comprend des moyens permettant d'attacher la bouée à une amarre, lesquels moyens sont situés au point le plus bas le plus avancé de la coque, et en ce que l'angle que fait la ligne fictive passant par ledit point d'amarrage et le centre de carène avec l'horizontal est compris entre 15° et 25°.

6 - Bouée selon les revendications 1 à 6, caractérisée en ce qu'elle offre peu de prise aux diverses épaves transportées dans la tranche superficielle des eaux.
